# EUROPÄISCHE PATENTSCHRIFT

(11) **EP 3 797 436 B1**
(45) Veröffentlichungstag und Bekanntmachung des Hinweises auf die Patenterteilung: **01.06.2022**
(21) Anmeldenummer: 19746016.5
(22) Anmeldetag: 12.07.2019
(51) Int. Cl.: H01H 9/54, H01H 9/02

(54) **SCHALTGERÄT UND VERFAHREN**
SWITCHING DEVICE AND METHOD
APPAREIL DE COMMUTATION ET PROCÉDÉ

(30) Priorität: 08.08.2018 DE 102018213354
(43) Veröffentlichungstag der Anmeldung: 31.03.2021
(73) Patentinhaber: Siemens Aktiengesellschaft, 80333 München (DE)
(72) Erfinder: HUSSMANN, Jörg, 92318 Neumarkt (DE)
(86) Internationale Anmeldenummer: PCT/EP2019/068876
(87) Internationale Veröffentlichungsnummer: WO 2020/030379

(56) Entgegenhaltungen:
- EP-A2- 2 908 398
- WO-A1-93/11608
- WO-A1-2015/075189
- DE-A1- 10 334 069
- DE-A1- 19 944 043
- US-A1- 2013 206 728

## Beschreibung

Die Erfindung betrifft ein Schaltgerät zur Unterbrechung eines mehrere Leiter aufweisenden Niederspannungsstromkreises nach dem Oberbegriff von Patentanspruch 1 und ein Verfahren für ein Schaltgerät mit einer Trennfunktion nach dem Oberbegriff von Patentanspruch 19.

Trennschalter bzw. Lasttrennschalter sind allgemein bekannt.

Trenner bzw. Trennschalter sind elektrische Betätigungssysteme, welche zum lastfreien (stromlosen) elektrischen Trennen von elektrischen Niederspannungsstromkreisen bzw. -anlagen (teilen) ausgebildet sind. Ein elektrisches Trennen unter Last ist mittels herkömmlicher Trenner nicht bzw. nur eingeschränkt möglich und kann aufgrund eines beim Trennen entstehenden Lichtbogens zur Zerstörung des Trenners führen.

Lasttrenner bzw. Lasttrennschalter sind elektrische Betätigungssysteme, welche zum elektrischen Trennen von elektrischen Niederspannungsstromkreisen bzw. -anlagen(teilen) unter Last ausgebildet sind. Hierfür weisen Lasttrenner beispielsweise eine Lichtbogenlöschvorrichtung auf, mittels welcher ein beim elektrischen Trennen unter Last entstehender Lichtbogen von Schaltelementen des Lasttrenners wegführbar und in einem hitzebeständigen Abschnitt der Lichtbogenlöschvorrichtung, wie z.B. einer Lichtbogenlöschkammer, löschbar ist. Auf diese Weise wird eine durch den Lichtbogen verursachte thermische Überbelastung sensibler Komponenten des Lasttrenners vermieden.

Eine besondere Ausführungsform von Trennern bzw. Lasttrennern sind sicherungsbehaftete Lasttrenner, wie Sicherungslasttrenner bzw. Sicherungslasttrennschalter. Sicherungslasttrenner sind Lasttrenner, welche eine elektrische Sicherung aufweisen, wie eine Schmelzsicherung, beispielsweise eine so genannte NH-Sicherung.

Üblicherweise werden Trennschalter bzw. Lasttrennschalter manuell betätigt, beispielweise durch eine Handhabe, z.B. in Form eines Knebels oder Hebels, die Kontakte des Stromkreises öffnen, so dass eine galvanische Trennung, insbesondere mit einer Trennstrecke bzw. Schutzstrecke, realisiert wird.

Eine Unterbrechung bei Kurzschlüssen, insbesondere eine wiederholte, ist bei Trennschaltern bzw. Lasttrennschaltern nicht vorgesehen. Gleichwohl kann ist eine Einschaltung auf einen Kurzschluss bei Trennschaltern bzw. Lasttrennschaltern erlaubt.

Auch bei Sicherungstrennschaltern bzw. Sicherungslasttrennschaltern ist grundsätzlich nur eine manuelle Unterbrechung vorgesehen, die Sicherung dient nur als zusätzlicher Schutz für Extremsituationen. Üblicherweise muss bei Sicherungslasttrennschalter auch erst die Sicherung gewechselt werden, ehe der Niederspannungsstromkreis bzw. die Anlage wieder mit Energie versorgt werden kann.

Im Gegensatz dazu sind Leistungsschalter, Leitungsschutzschalter bzw. Fehlerstromschutzschalter bekannt. Die Unterbrechung des Stromkreises erfolgt hierbei automatisch oder manuell, in der Regel automatisch bei vorliegen bestimmter Überstrom-, Kurzschluss- oder Fehlerstrombedingungen. Nach einer Unterbrechung können diese Geräte wieder, relativ schnell, eingeschaltet werden. Eine manuelle Ausschaltung ist ebenfalls möglich.

Mit Leitungsschutzschalter und Leistungsschalter sind Schutzgeräte bzw. Schutzschaltgeräte gemeint, die ähnlich wie eine Sicherung funktionieren. Leitungsschutzschalter und Leistungsschalter überwachen den durch sie mittels mindestens eines Leiters hindurchfließenden Strom und unterbrechen den elektrischen Strom bzw. Energiefluss zu einer Energiesenke bzw. einem Verbraucher, was als Auslösung bezeichnet wird, wenn Schutzparameter, wie Stromgrenzwerte oder Strom-Zeitspannengrenzwerte, d.h. wenn ein Stromwert für eine gewisse Zeitspanne vorliegt, überschritten werden. Die Unterbrechung erfolgt hierbei auf mechanischem Wege durch Öffnung von Kontakten.

Fehlerstromschutzschalter ermitteln die Stromsumme in einem elektrischen Stromkreis, die im Normalfall null ist, und unterbrechen bei Überschreiten eines Differenzstromwertes, d.h. einer Stromsumme von ungleich null, die einen bestimmten (Differenz-)Stromwert respektive Fehlerstromwert übersteigt, den elektrischen Stromkreis. Die Unterbrechung erfolgt hierbei automatisch.

Mit Niederspannung sind Spannungen bis 1000 Volt Wechselspannung oder/und 1500 Volt Gleichspannung gemeint. Mit Niederspannung sind insbesondere Spannungen gemeint, die größer als die Kleinspannung, mit Werten 50 Volt Wechselspannung sowie 120 Volt Gleichspannung sind.

Mit Stromkreisen, insbesondere für Niederspannung, sind Stromkreise für Ströme bis zu 6300 Ampere gemeint, spezieller Ströme bis zu 1600 Ampere, 1200 Ampere, 630 Ampere, 125 Ampere, 80 Ampere, 63 Ampere, 40 Ampere, 25 Ampere oder 16 Ampere. Mit den genannten Stromwerten sind insbesondere Nenn- oder/und Abschaltströme gemeint, d.h. der Strom der im Normalfall maximal über den Stromkreis geführt wird bzw. bei denen der elektrische Stromkreis üblicherweise unterbrochen wird, beispielsweise durch ein Schaltgerät oder eine Schutzeinrichtung bzw. ein Schutzschaltgerät, wie einen Leistungsschalter oder Leitungsschutzschalter.

Die Erfindung bezieht sich auf Schaltgeräte mit einer Trennfunktion. Mit Trennfunktion ist ein gewisser Mindestabstand bzw. Mindestluftstrecke zwischen den Kontakten des Schaltgerätes gemeint. Diese Mindestluftstrecke ist im Wesentlichen spannungsabhängig. Weitere Parameter sind der Verschmutzungsgrad, die Art des Feldes (homogen, inhomogen), und der Luftdruck bzw. die Höhe über Normalnull.

Für diese Mindestluftstrecken bzw. Kriechstrecken gibt es entsprechende Vorschriften bzw. Normen. Diese Vorschriften geben beispielsweise bei Luft für eine Stoßspannungsfestigkeit die Mindestluftstrecke für ein inhomogenes und ein homogenes (ideales) elektrisches Feld in Abhängigkeit vom Verschmutzungsgrad an. Die Stoßspannungsfestigkeit ist die Festigkeit beim Anlegen einer entsprechenden Stoßspannung. Nur bei Vorliegen dieser Mindestlänge (Mindeststrecke) weist das Schaltgerät bzw. die Schalteinrichtung eine Trennfunktion (Trennereigenschaft) auf.

Im Sinne der Erfindung sind hierbei für die Trennerfunktion und deren Eigenschaften der Normenreihe DIN EN 60947 bzw. IEC 60947 einschlägig, auf die hier durch Referenz Bezug genommen wird.

Die DE 199 44 043 A1 offenbart eine Fehlerstrom-Schutzeinrichtung. Um ein sicheres und verschleißfreies Schalten dieser Fehlerstrom-Schutzeinrichtung zu gewährleisten ist dazu vorgesehen, in dieser ein elektronisches Schaltelement einzusetzen.

Die WO 93/11608 offenbart einen Leistungsschalter der mit einem Halbleiterelement arbeitet. Elektrisch parallel zum Halbleiterelement ist ein Auslöseglied angeordnet.

Die WO 2015/075189 A1 offenbart eine Schalteinrichtung mit hoher Standzeit und Trenneigenschaft.

Die US 2013/0206728 A1 offenbart einen Schalter, welcher eine speziell geformte durchsichte Scheibe aufweist.

Die DE 103 34 069 A1 offenbart ein sicherungsbehaftetes Schaltschutzgerät. In dem Schaltschutzgerät können Funktionen, wie Schalten, Trennen und Überlastschutz Sicherungen integriert werden.

Die EP 2 908 398 A2 offenbart einen Hybrid-Trennschalter mit einer Fehlerstrombegrenzung.

Insbesondere beim Schalten, d.h. insbesondere beim Öffnen, besteht das Problem, dass bei hohen Strömen große Lichtbögen entstehen und die Schalter entsprechend robust bzw. groß dimensioniert werden müssen. Die Anzahl der Unterbrechungen bei hohen Strömen ist begrenzt.

Aufgabe der vorliegenden Erfindung ist es, ein Schaltgerät mit Trennfunktion der eingangs genannten Art zu verbessern, insbesondere das Schalten zu verbessern bzw. die Anzahl der möglichen Schaltvorgänge bzw. die Lebensdauer zu erhöhen.

Diese Aufgabe wird durch ein Schaltgerät mit den Merkmalen des Patentanspruchs 1 bzw. ein Verfahren für ein Schaltgerät gemäß Patentanspruch 19 gelöst.

Erfindungsgemäß ist Schaltgerät für einen mehrere Leiter aufweisenden Niederspannungsstromkreis vorgesehen,
- mit einem Gehäuse, mit am Gehäuse angeordneten Anschlusskontakten zum Anschluss von Leitern des Niederspannungsstromkreises,
- mit einer im Gehäuse befindlichen mechanischen Einheit mit einer Trennfunktion und einer AUS- oder EIN-Stellung (Geöffnet oder Geschlossen), die Trennkontakte zur galvanischen Unterbrechung der Leiter des Niederspannungsstromkreises aufweist (d.h. die Trennkontakte respektive Schaltkontakte sind geöffnet oder geschlossen).

Erfindungsgemäß ist eine elektronische Einheit vorgesehen, die stromflussseitig in Serie zur mechanischen Einheit geschaltet ist,
dass ein mit der mechanischen Einheit verbundener Hilfsschalter vorgesehen ist, der wiederum mit der elektronischen Einheit verbunden ist,
dass der Hilfsschalter und die elektronische Einheit derart ausgestaltet sind,
dass bei einem Öffnungsvorgang der mechanischen Einheit die elektronische Einheit hochohmig wird.

Mit hochohmig ist ein Zustand gemeint, bei dem nur noch ein Strom vernachlässigbarer Größe fließt. Insbesondere sind mit hochohmig Widerstandswerte von größer als 1 Kiloohm, besser größer als 10 Kiloohm, 100 Kiloohm, 1 Megaohm, 10 Megaohm, 100 Megaohm, 1 Gigaohm, 10 Gigaohm, 100 Gigaohm, 1 Teraohm oder größer gemeint.

Dies hat den besonderen Vorteil, dass die Höhe des elektrischen Stromes des Niederspannungsstromkreises bei einem Schaltvorgang stark reduziert wird, so dass annähernd leistungslos bzw. idealerweise leistungsfrei geschaltet werden kann. Dadurch können Schaltlichtbögen vermieden werden, die mechanischen Kontakte werden weniger belastet. Dadurch kann die Anzahl der möglichen Schaltvorgänge bzw. die Lebensdauer stark erhöht werden.

Vorteilhafte Ausgestaltungen der Erfindung sind in den Unteransprüchen angegeben.

In einer vorteilhaften Ausgestaltung der Erfindung ist die Trennfunktion durch:
- eine Sichtbarkeit der Trennkontakte in der AUS-Stellung, insbesondere durch einen transparenten Teil des Gehäuses, oder
- eine, insbesondere eineindeutige, Anzeige der Lage der Trennkontakte, insbesondere durch einen Bedienhebel, eine Schaltstellungsanzeige oder eine Anzeigeeinrichtung, gekennzeichnet.

Dies hat den besonderen Vorteil, dass eine klare Erkennung der Trennfunktion gegeben ist.

In einer vorteilhaften Ausgestaltung der Erfindung ist die Trennfunktion durch eine Mindestluftstrecke der geöffneten Trennkontakte in der AUS-Stellung (Geöffnet Stellung, geöffnete Kontakte) in Abhängigkeit von der Bemessungsstoßspannungsfestigkeit und dem Verschmutzungsgrad gekennzeichnet ist. Die die Mindestluftstrecke beträgt insbesondere zwischen 0,01 mm und 14 mm.

Dies hat den besonderen Vorteil, dass eine einfache Realisierung der Mindestluftstrecke vorliegt.

In einer vorteilhaften Ausgestaltung der Erfindung ist die Trennfunktion durch eine Mindestluftstrecke der geöffneten Trennkontakte in der AUS-Stellung in Abhängigkeit von der Bemessungsstoßspannungsfestigkeit und dem Verschmutzungsgrad gekennzeichnet. Die Mindestluftstrecke liegt zwischen 0,01 mm bei 0,33 kV und 14 mm bei 12 kV, insbesondere für Verschmutzungsgrad 1 sowie insbesondere für inhomogene Felder.

In einer vorteilhaften Ausgestaltung kann die Mindestluftstrecke die folgenden Werte aufweisen:

**Tabelle 13 - Mindestluftstrecken**

| **Bemessungsstoßspannungsfestigkeit** | **Mindestluftstrecken mm** | | | | | | | |
|---|---|---|---|---|---|---|---|---|
| ***U*ᵢₘₚ** | **Fall A** | | | | **Fall B** | | | |
| | **Inhomogenes Feld** | | | | **homogenes Feld, Ideale Bedingungen** | | | |
| **kV** | **(siehe 3.7.63)** | | | | **(siehe 3.7.62)** | | | |
| | **Verschmutzungsgrad** | | | | **Verschmutzungsgrad** | | | |
| | **1** | **2** | **3** | **4** | **1** | **2** | **3** | **4** |
| 0,33 | 0,01 | | | | 0,01 | | | |
| 0,5 | 0,04 | 0,2 | | | 0,04 | 0,2 | | |
| 0.8 | 0,1 | | 0,8 | | 0,1 | | 0,8 | 1,6 |
| 1,5 | 0,5 | 0,5 | | 1,6 | 0,3 | 0,3 | | |
| 2,5 | 1,5 | 1,5 | 1,5 | | 0,6 | 0,6 | | |
| 4,0 | 3 | 3 | 3 | 3 | 1,2 | 1,2 | 1,2 | |
| 6,0 | 5,5 | 5,5 | 5,5 | 5,5 | 2 | 2 | 2 | 2 |
| 8,0 | 8 | 8 | 8 | 8 | 3 | 3 | 3 | 3 |
| 12 | 14 | 14 | 14 | 14 | 4,5 | 4,5 | 4,5 | 4,5 |
| ANMERKUNG Die angegebenen kleinsten Luftstrecken beruhen auf der 1,2/50-µs-Stoßspannung bei einem Luftdruck von 80 kPa, was dem Luftdruck bei 2 000 m über NN entspricht. | | | | | | | | |

Die Verschmutzungsgrade und Feldarten entsprechen den in den Normen definierten.

Dies hat den besonderen Vorteil, dass ein entsprechend Bemessungsstoßspannungsfestigkeit dimensioniertes normgerechtes Schaltgerät vorliegt.

In einer vorteilhaften Ausgestaltung der Erfindung weist die mechanische Einheit einen Bedienhebel oder eine manuell, motorisch, pneumatisch oder durch Federspeicher angetriebene Schaltmechanik auf, zur Betätigung der Trennkontakte zur Erzielung der Aus- oder EIN-Stellung (geöffnete oder geschlossene Kontakte).

Dies hat den besonderen Vorteil, dass eine besonders einfache Möglichkeit zur Betätigung der mechanischen Einheit gegeben ist bzw. eine einfache Realisierung für den mechanischen Schaltvorgang.

In einer vorteilhaften Ausgestaltung der Erfindung wird bei einem Öffnungsvorgang der mechanischen Einheit (M):
a) vor dem Öffnen der Kontakte (K),
b) während des Öffnens der Kontakte (K) oder
c) nach dem Öffnen der Kontakte (K)
die elektronische Einheit (E) hochohmig.

Dies hat den besonderen Vorteil, dass insbesondere bei einer Hochohmigkeit vor dem Öffnen der Kontakte die Schaltleistung stark minimiert wird. Aber auch während oder nach dem Öffnen kann die Schaltleistung verringert bzw. ein Lichtbogen gelöscht werden, insbesondere im Gleichspannungsfall.

In einer vorteilhaften Ausgestaltung der Erfindung ist die mechanische Einheit eine mechanische Einheit eines Lasttrennschalters ist. Das Schaltgerät ist insbesondere ein Trennschalter oder Lasttrennschalter.

Dies hat den besonderen Vorteil, dass hier das Schalten besonders stark verbessert werden kann, da quasi leistungslos geschaltet werden kann, insbesondere bei einer Hochohmigkeit kurz vor dem Öffnen der Kontakte. Die Betätigung des Bedienhebels bzw. Schalthebels, der durch eine motorisch, pneumatische oder durch Federspeicher angetriebene Schaltmechanik unterstützt sein kann, bewirkt hier eine (insbesondere ausschließliche) Steuerung der elektronischen Einheit, die die Höhe des Stromes vermindert.

In einer vorteilhaften Ausgestaltung der Erfindung wird bei einem Schließvorgang der mechanischen Einheit, d.h. zur EIN-Stellung, nach dem Schließen der Kontakte die elektronische Einheit niederohmig.

Dies hat den besonderen Vorteil, dass auch ein Einschalten eines Lasttrennschalters quasi leistungslos bzw. idealerweise leistungslos erfolgt.

Mit niederohmig ist ein Zustand gemeint, bei dem der auf dem Lasttrennschalter angegebene Stromwert fließen könnte. Insbesondere sind mit niederohmig Widerstandswerte gemeint, die kleiner als 10 Ohm, besser kleiner als 1 Ohm, 100 Milliohm, 10 Milliohm, 1 Milliohm, 100 Mikroohm, 10 Mikroohm, 1 Mikroohm, 100 Nanoohm, 10 Nanoohm, 1 Nanoohm oder kleiner sind.

In einer vorteilhaften Ausgestaltung der Erfindung ist die elektronische Einheit mit Halbleitern ausgeführt, insbesondere ein Halbleiterschalter ist, beispielsweise mit Bipolartransistoren, Feldeffekttranistoren, Thyristoren oder/und Isolated Gate Bipolartransistoren (IGBT).

Dies hat den besonderen Vorteil, dass eine einfache Realisierung einer elektronischen Einheit ermöglicht wird.

In einer vorteilhaften Ausgestaltung der Erfindung ist bei einer geöffneten mechanischen Einheit die elektronische Einheit hochohmig.

Dies hat den besonderen Vorteil, dass im Grundzustand die elektrische Einheit hochohmig ist, wodurch der Stromfluss reduziert bzw. unterbrochen ist, so dass quasi leistungslos geschaltet, insbesondere eingeschaltet werden kann.

Der Hilfsschalter ist mechanisch mit der mechanischen Einheit verbunden. Vor dem Öffnen der (mechanischen) Kontakte öffnet ein elektrischer Kontakt des Hilfsschalters, so dass ein mit der elektronischen Einheit verbundener (und den Hilfsschalter aufweisender) elektrischer Hilfsstromkreis geöffnet wird, so dass die elektronische Einheit daraufhin den elektrischen Strom der Leiter des Niederspannungsstromkreises reduziert, insbesondere idealerweise unterbricht. Beispielsweise in dem sie hochohmig wird.

Alternativ kann dies invers durch ein Öffnen des Hilfsschalters bzw. allgemein durch einen Kontaktwechsel erfolgen, insbesondere auch durch einen Wischkontakt.

Dies hat den besonderen Vorteil, dass eine einfache Realisierung für die Ansteuerung der elektronischen Einheit gegeben ist.

In einer vorteilhaften Ausgestaltung der Erfindung ist bei geöffneten Kontakten der mechanischen Einheit die elektronische Einheit hochohmig. Nach dem Schließen der Kontakte wird der elektrische Kontakt des Hilfsschalters geschlossen, so dass der elektrische Hilfsstromkreis geschlossen wird, so dass die elektronische Einheit daraufhin niederohmig, insbesondere idealerweise supraleitend, wird.

Dies hat den besonderen Vorteil, dass eine einfache Realisierung für die Ansteuerung der elektronischen Einheit bei einem Einschaltvorgang gegeben ist.

In einer vorteilhaften Ausgestaltung der Erfindung ist ein Schalter vorgesehen, der mit der elektronischen Einheit verbunden ist. Beide sind derart ausgestaltet, dass mit dem Schalter zwischen hochohmigen und niederohmigen Zustand der elektronischen Einheit umgeschaltet werden kann; insbesondere nur bei geschlossenem Zustand der mechanischen Einheit.

Dies hat den besonderen Vorteil, dass neben der mechanischen Unterbrechung auch eine - davon unabhängige - elektronische Unterbrechung des Niederspannungsstromkreises ermöglicht wird, was eine weitere Funktionalität eines neuartigen Lasttrennschalters zur Verfügung stellt. Hiermit wird allerdings keine Trennfunktion im Sinne einer galvanischen Trennung erreicht, aber dennoch eine neue praktische Funktionalität.

In einer vorteilhaften Ausgestaltung der Erfindung weist der Hilfsschalter einen Sensor auf.

Dies hat den besonderen Vorteil, dass eine einfache Realisierung für einen Hilfsschalter gegeben ist.

In einer vorteilhaften Ausgestaltung der Erfindung ist der Hilfsschalter als Modul ausgeführt, das an die mechanische Einheit ankoppelbar ist.

Dies hat den besonderen Vorteil, dass ein modularer Aufbau gegeben ist und gegebenenfalls vorhandene Schaltgeräte nachgerüstet werden können.

In einer vorteilhaften Ausgestaltung der Erfindung ist das Schaltgerät derart ausgestaltet, dass im spannungslosen Zustand des Niederspannungsstromkreises die mechanische Einheit immer in die AUS-Stellung überführt werden kann, um die Trennfunktion zu realisieren.

Dies hat den besonderen Vorteil, dass ein besonders sicheres elektronisches Schaltgerät gegeben ist, das immer in den Aus-Zustand mit Trennfunktion überführt wird.

In einer vorteilhaften Ausgestaltung der Erfindung ist das Schaltgerät derart ausgestaltet, dass im spannungslosen Zustand des Niederspannungsstromkreises und in AUS-Stellung der mechanischen Einheit bei Wechsel zum spannungsanliegenden Zustand die elektronische Einheit hochohmig bleibt.

Dies hat den besonderen Vorteil, dass ein besonders sicheres Schaltgerät gegeben ist, das in einem solchen Fall einen möglicherweise unbeabsichtigten Stromfluss verhindert.

In einer vorteilhaften Ausgestaltung der Erfindung ist die elektronische Einheit derart ausgestaltet, dass bei Überschreitung eines Stromgrenzwertes des Niederspannungsstromkreises die elektronische Einheit in den hochohmigen Zustand wechselt.

Dies hat den besonderen Vorteil, dass sowohl ein Schutz der elektronischen Einheit als auch des Niederspannungsstromkreises gegeben ist.

In einer vorteilhaften Ausgestaltung der Erfindung ist die elektronische Einheit mit der mechanischen Einheit derart gekoppelt, dass bei Überschreitung des Stromgrenzwertes und Wechsel der elektronischen Einheit in den hochohmigen Zustand die mechanische Einheit in die AUS-Stellung gebracht wird, zur Erzielung der Trennfunktion.

Dies hat den besonderen Vorteil, dass neben dem Schutz der elektronischen Einheit und des Niederspannungsstromkreises auch eine Trennfunktion gemäß Norm gegeben ist. Somit liegt ein sehr leistungsstarkes neuartiges Schalt- und Schutzgerät vor.

Erfindungsgemäß wird ferner ein korrespondierendes Verfahren für einen Schaltgerät beansprucht.

Alle Ausgestaltungen, sowohl in abhängiger Form rückbezogen auf den Patentanspruch 1 bzw. 19, als auch rückbezogen lediglich auf einzelne Merkmale oder Merkmalskombinationen von Patentansprüchen, bewirken eine Verbesserung eines Schaltgerätes, insbesondere um die Anzahl der möglichen Schaltvorgänge bzw. die Lebensdauer zu erhöhen.

Die beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung des Ausführungsbeispiels, die im Zusammenhang mit der Zeichnung näher erläutert werden.

Dabei zeigt die Zeichnung eine Figur. Die Figur FIG zeigt eine Prinzip-Darstellung eines neuartigen Schaltgerätes.

Die Figur zeigt einen erfindungsgemäßen Schaltgerätes SG für einen mehrere Leiter L1, 12, L3 aufweisenden Niederspannungsstromkreis.

Das Schaltgerät SG weist ein Gehäuse GEH mit Anschlussklemmen AK1, ..., AK6 für die Leiter L1, L2, L3 des Niederspannungsstromkreises auf. Die Anschlussklemmen sind am Gehäuse angebracht.

Im Beispiel ist ein Dreiphasenwechselstromkreis mit einem ersten Leiter L1, einem zweiten Leiter L2 und einen dritten Leiter L3 dargestellt. Es kann aber z.B. auch ein Einphasenwechselstromkreis mit zwei Leitern, z.B. Außen- und Neutralleiter, oder ein Dreiphasenwechselstromkreis mit einem Neutralleiter sein, also mit 4 Leitern.

In einer Ausgestaltung sind die Leiter L1, L2, L3 eingangsseitig, insbesondere energiequellenseitig, mit einer, insbesondere ausschließlich, manuell zu betätigenden mechanischen Einheit M verbunden, die Kontakte K1, K2, K3 zur Unterbrechung der Leiter L1, L2, L3 aufweist. Die Kontakte K1, K2 ,K3 sind durch einen Bedienhebel H, wie eine manuell zu betätigende Handhabe, beispielsweise in Form eines Knebels oder Hebels, öffenbar und schließbar, so dass eine Öffnung und Schließung der Kontakte K1, K2, K3 für die Leiter L1, L2, L3 des Niederspannungsstromkreises gegeben ist. Mit der mechanischen Einheit M wird insbesondere eine galvanische Trennfunktion realisiert, beispielsweise gemäß Norm IEC 60947.

Alternativ oder zusätzlich kann eine manuelle, motorische, pneumatische oder durch Federspeicher angetriebene Schaltmechanik vorgesehen sein, zur Betätigung der Trennkontakte (K1, K2, K3) zur Erzielung der Aus- oder EIN-Stellung bzw. deren Unterstützung.

Die Leiter L1, L2, L3 sind in dieser Ausgestaltung andererseits, insbesondere energiesenkenseitig bzw. verbraucherseitig, mit einer elektronischen Einheit E verbunden.

Das Schaltgerät kann Energiesenken bzw. Energiequellenseitig aber auch andersherum angeschlossen sein (Energiequelle an elektronischer Einheit, Energiesenke an mechanischer Einheit) .

Die mechanische Einheit M ist wiederum mit der elektronischen Einheit E verbunden, insbesondere stellen die Leiter L1, L2, L3 eine Verbindung her. Elektrisch liegt eine Serienschaltung der mechanischen Einheit und der elektrischen Einheit vor, die mittels der Leiter realisiert wird.

Erfindungsgemäß ist ferner ein mit der mechanischen Einheit M verbundener Hilfsschalter A vorgesehen, der wiederum mit der elektronischen Einheit E verbunden ist, insbesondere elektrisch verbunden ist, beispielsweise durch einen Hilfsstromkreis.

Der Hilfsschalter A und die elektronische Einheit E sind derart ausgestaltet, dass bei einem Öffnungsvorgang der mechanischen Einheit M vor dem Öffnen der Kontakte K, während des Öffnens der Kontakte oder nach dem Öffnen der Kontakte, insbesondere kurz nach dem Öffnen der Kontakte, d.h. die Trennkontakte liegen nicht mehr aneinander an, die elektronische Einheit E hochohmig wird. Somit wird quasi stromlos bzw. lastlos ausgeschaltet.

Ferner kann bei einem Schließvorgang der mechanischen Einheit M erst nach dem Schließen der Kontakte der mechanischen Einheit die elektronische Einheit (E) niederohmig werden. Somit wird quasi stromlos bzw. lastlos eingeschaltet.

Die elektronische Einheit kann mit Halbleitern ausgeführt sein, insbesondere ein Halbleiterschalter sein.

Generell kann die elektronische Einheit E hochohmig sein, so dass ein sicherer Grundzustand gegeben ist, insbesondere bei einer geöffneten mechanischen Einheit.

Die elektronische Einheit E kann einen weiteren Überstromschutz (oder Kurzschlussschutz) enthalten, so dass bei Überschreiten eines Stromgrenzwertes bzw. bei Überschreitung eines Strom-Zeitspannengrenzwertes, d.h. ein Stromwert liegt für eine gewisse Zeitspanne vor, eine Unterbrechung (Reduzierung des elektrischen Stromes oder Hochohmigkeit) des Stromkreises durch die elektronische Einheit E erfolgt.

Die Erfindung kann derart ausgestaltet sein, dass der Hilfsschalter A mechanisch mit der mechanischen Einheit M verbunden ist, dass vor dem Öffnen der Kontakte K ein elektrischer Kontakt des Hilfsschalters A öffnet, so dass ein mit der elektronischen Einheit E verbundener und den Hilfsschalter aufweisender elektrischer Hilfsstromkreis geöffnet wird, so dass die elektronische Einheit E daraufhin den elektrischen Strom der Leiter L1, L2, L3 des Niederspannungsstromkreises reduziert, insbesondere idealerweise unterbricht.

Ferner kann bei geöffneten Kontakten K der mechanischen Einheit die elektronische Einheit E hochohmig sein. Nach dem Schließen der Kontakte K der mechanischen Einheit M wird der elektrische Kontakt des Hilfsschalters A geschlossen, so dass der elektrische Hilfsstromkreis geschlossen wird, so dass die elektronische Einheit E daraufhin niederohmig wird. Insbesondere kann sie idealerweise supraleitend oder annähernd supraleitend werden.

Erfindungsgemäß kann ein Schalter S vorgesehen sein, der mit der elektronischen Einheit E verbunden ist. Beide sind derart ausgestaltet, dass mit dem Schalter zwischen hochohmigen und niederohmigen Zustand der elektronischen Einheit E umgeschaltet werden kann. Insbesondere nur bei geschlossenem Zustand der mechanischen Einheit M. Somit lässt sich unabhängig von der Trennfunktion eine Schaltfunktion einfach realisieren.

Verfahrensseitig wird eine galvanische Unterbrechung der Leiter L1, L2, L3 des Niederspannungsstromkreises durchgeführt, wobei beim Öffnungsvorgang vor, während oder nach, insbesondere kurz nach, der galvanischen Unterbrechung der Leiter L1, L2, L3 eine Stromreduzierung der Leiter L1, L2, L3 des Niederspannungsstromkreises erfolgt, insbesondere idealerweise eine Stromunterbrechung. Beispielsweise durch eine in Serie geschaltete elektronische Einheit.

Bei einem Schließvorgang wird erst nach dem Schließen der Kontakte der mechanischen Einheit eine Niederohmigkeit hergestellt.

Der Hilfsschalter kann vorteilhafterweise als Modul ausgestaltet sein. Insbesondere kann eine weitere Verbindung von der elektronischen Einheit zur mechanischen Einheit vorgesehen sein, um bei Überschreitung eines, insbesondere einstellbaren, Stromgrenzwertes, eine Hochohmigkeit der elektronischen Einheit als auch ein Auslösen bzw. AUS-Stellung bzw. AUS-Zustand der mechanischen Einheit zu erzielen. Somit liegt ein sehr leistungsstarkes Schaltgerät vor, insbesondere mit Trennfunktion gemäß Norm.

Ebenso kann die Erfindung sehr vorteilhaft für Lasttrennschalter, Schutzschaltgeräte oder Leistungsschalter angewendet werden.

Im Folgenden soll die Erfindung mit anderen Worten nochmals erläutert werden.

Das neue elektronische Schaltgerät, z.B. in Form eines Lasttrennschalters oder hybrides Schaltgerät ähnlich einem Leistungsschalter, allerdings mit Trennfunktion, wird mit elektronsicher Einheit bzw. Schaltelektronik E, mechanischer Einheit bzw. Trennmechanik M und Hilfsschalter A ausgeführt.

Die Funktion des Schaltgerätes mit Trennfunktion und einer Mindestschaltkategorie AC/DC x1 (AC x0 - stromloses Schalten, ab AC x1 - strombehaftes Schalten; x - steht für eine Ziffer, die die Gerätekategorie definiert; gemäß Normenreihe 60947), weist einen Hilfsschalter A auf, der zur elektrischen Verriegelung eingesetzt wird. Die elektrische Verriegelung wirkt auf die elektronische Einheit E bzw. Elektronik, die vor Öffnung der mechanischen Kontakte K den Stromfluss reduziert bzw. (quasi) unterbricht. In geöffneter Stellung der mechanischen Einheit bzw. AUS-Stellung ist, durch die Trennmechanik / die Kontakte K, die elektrische Trennfunktion erfüllt.

Ein Anwender schaltet die Trennmechanik vom geschlossenen bzw. EIN-Zustand/Stellung in Richtung AUS-Zustand/Stellung. Bevor die Kontakte öffnen / die Trennmechanik öffnet, löst der voreilende Hilfsschalter A die elektronische Einheit E bzw. Schaltelektronik aus, welche den Strom reduziert bzw. (quasi) unterbricht.

Diese Funktion ist kompatibel mit Norm IEC 60947-1, insbesondere Abschnitt 7.1.7.2.

Dieses neue elektronische Schaltgerät bzw. Lasttrennschalter wird also mechanisch geschaltet und löst im Hintergrund eine Elektronik aus, um eine Stromunterbrechung herbeizuführen. Nach Öffnung der Kontakte ist die Trennfunktion gegeben.

Die elektronische Einheit E wird durch die mechanische Einheit M (z.B. heutiger Lasttrennschalter) angesteuert. Dies erfolgt z.B. im Zuge einer elektrischen Verriegelung.

Die Ansteuerung erfolgt hier durch ein mechanisch/elektrisch gekoppeltes Signal, durch Drehung z.B. der Handhabe H der mechanischen Einheit M an die elektronische Einheit (EIN oder AUS schalten). Eine Ansteuerung durch eine Auswerteeinheit, wie bei einem Leistungsschalter erfolgt nicht.

Eine Aus-Schaltung der mechanischen Einheit M ist auch möglich, wenn keine Spannung anliegt, z.B. nach einem Störfall/Kurzschluss. Dadurch wird eine eineindeutige Zuordnung, elektronisches Schaltgerät ist AUS und weist die Trennfunktion auf, erreicht. Die mechanische Handhabe zeigt AUS an. Nach Rückkehr der Spannung verbleibt der elektronische Lasttrennschalter solange in AUS, d.h. hochohmig, bis die Handhabe (Antrieb/Knebel) in Richtung EIN geschaltet wird.

Erfindungsgemäß kann in einem offenen Zustand der Kontakte, also um Aus-Zustand, der Bedienhebel bzw. die Handhabe abgeschlossen bzw. verriegelt werden, beispielsweise durch ein Schloss.

Erfindungsgemäß kann ein Schalter S vorgesehen sein, der die elektronische Einheit hochohmig werden lässt / Unterbrechung des elektrischen Stromkreises, insbesondere in der Stellung EIN der mechanischen Einheit. Wobei hier keine Trennfunktion erreicht wird.

Die Trennfunktion wird grundsätzliche durch die mechanische Einheit M gebildet. Insbesondere werden mindestens Luft- o- der/und Kriechstrecken erreicht. Ferner ist eine eineindeutige Schaltstellungsanzeige für die Trennfunktion durch die Handhabe gewährleistet.

In einer vorteilhaften Ausgestaltung ist die elektronische Einheit niemals stromführend, wenn die Kontakte der mechanischen Einheit geöffnet sind, d.h. ein AUS-Zustand angezeigt wird.

Das neue elektronische Schaltgerät, insbesondere der neue Lasttrennschalter, wird aus einer elektronischen Einheit E und einer mechanischen Einheit M gebildet, insbesondere deren Serienschaltung. Die mechanische Einheit M ist mit einem Hilfsschalter A gekoppelt, der die elektronische Einheit E ansteuert, wodurch eine elektrische Verriegelung erzielt wird.

## Patentansprüche

1. Schaltgerät (SG) für einen mehrere Leiter aufweisenden Niederspannungsstromkreis,
- mit einem Gehäuse (GEH), mit am Gehäuse angeordneten Anschlusskontakten (AK1, ..., AK6) zum Anschluss von Leitern (L1, L2, L3) des Niederspannungsstromkreises,
- mit einer im Gehäuse befindlichen mechanischen Einheit (M) mit einer Trennfunktion und einer AUS- oder EIN-Stellung, die Trennkontakte (K1, K2, K3) zur galvanischen Unterbrechung der Leiter (L1, L2, L3) des Niederspannungsstromkreises aufweist, wobei,
eine elektronische Einheit (E) vorgesehen ist, die stromflussseitig in Serie zur mechanischen Einheit (M) geschaltet ist,
ein mit der mechanischen Einheit (M) verbundener Hilfsschalter (A) vorgesehen ist, der wiederum mit der elektronischen Einheit (E) verbunden ist,
der Hilfsschalter (A) und die elektronische Einheit (E) derart ausgestaltet sind,
bei einem Öffnungsvorgang der mechanischen Einheit (M) die elektronische Einheit (E) hochohmig wird,
**dadurch gekennzeichnet,**
**dass** der Hilfsschalter (A) mechanisch mit der mechanischen Einheit (M) verbunden ist, dass vor dem Öffnen der Kontakte (K) ein elektrischer Kontakt des Hilfsschalters (A) öffnet, so dass ein mit der elektronischen Einheit (E) verbundener und den Hilfsschalter aufweisender elektrischer Hilfsstromkreis geöffnet wird, so dass die elektronische Einheit (E) daraufhin den elektrischen Strom der Leiter (L1, L2, L3) des Niederspannungsstromkreises reduziert.

2. Schaltgerät (SG) nach Patentanspruch 1,
**dadurch gekennzeichnet,**
**dass** die Trennfunktion durch:
- eine Sichtbarkeit der Trennkontakte (K1, K2, K3) in der AUS-Stellung, insbesondere durch einen transparenten Teil des Gehäuses (GEH),
oder
- eine, insbesondere eineindeutige, Anzeige der Lage der Trennkontakte (K1, K2, K3), insbesondere durch einen Bedienhebel, eine Schaltstellungsanzeige oder eine Anzeigeeinrichtung,
gekennzeichnet ist.

3. Schaltgerät (SG) nach Patentanspruch 1 oder 2,
**dadurch gekennzeichnet,**
**dass** die Trennfunktion durch eine Mindestluftstrecke der geöffneten Trennkontakte in der AUS-Stellung in Abhängigkeit von der Bemessungsstoßspannungsfestigkeit und dem Verschmutzungsgrad gekennzeichnet ist,
**dass** insbesondere die Mindestluftstrecke zwischen 0,01 mm und 14 mm beträgt.

4. Schaltgerät (SG) nach Patentanspruch 1, 2 oder 3,
**dadurch gekennzeichnet,**
**dass** die Trennfunktion durch eine Mindestluftstrecke der geöffneten Trennkontakte in der AUS-Stellung in Abhängigkeit von der Bemessungsstoßspannungsfestigkeit und dem Verschmutzungsgrad gekennzeichnet ist,
**dass** die Mindestluftstrecke zwischen 0,01 mm bei 0,33 kV und 14 mm bei 12 kV und Verschmutzungsgrad 1 für inhomogene Felder liegt.

5. Schaltgerät (SG) nach einem der vorhergehenden Patentansprüche,
**dadurch gekennzeichnet,**
**dass** die mechanische Einheit (M) einen Bedienhebel oder eine manuell, motorisch, pneumatisch oder durch Federspeicher angetriebene Schaltmechanik aufweist, zur Betätigung der Trennkontakte (K1, K2, K3) zur Erzielung der Aus- oder EIN-Stellung.

6. Schaltgerät (SG) nach einem der vorhergehenden Patentansprüche,
**dadurch gekennzeichnet,**
**dass** bei einem Öffnungsvorgang der mechanischen Einheit (M) vor dem Öffnen der Kontakte (K), während des Öffnens der Kontakte (K) oder nach dem Öffnen der Kontakte (K) die elektronische Einheit (E) hochohmig wird.

7. Schaltgerät (SG) nach einem der vorhergehenden Patentansprüche,
**dadurch gekennzeichnet,**
**dass** die mechanische Einheit (M) eine mechanische Einheit eines Lasttrennschalters ist, insbesondere das Schaltgerät (SG) als Trennschalter ausgestaltet ist.

8. Schaltgerät (SG) nach einem der vorhergehenden Patentansprüche,
**dadurch gekennzeichnet,**
**dass** bei einem Schließvorgang der mechanischen Einheit (M) zur EIN-Stellung nach dem Schließen der Kontakte die elektronische Einheit (E) niederohmig wird.

9. Schaltgerät (SG) nach einem der vorhergehenden Patentansprüche,
**dadurch gekennzeichnet,**
**dass** die elektronische Einheit (E) mit Halbleitern ausgeführt ist, insbesondere ein Halbleiterschalter ist.

10. Schaltgerät (SG) nach einem der vorhergehenden Patentansprüche,
**dadurch gekennzeichnet,**
**dass** bei einer geöffneten mechanischen Einheit (M) bzw. AUS-Stellung die elektronische Einheit (E) hochohmig ist.

11. Schaltgerät (SG) nach einem der vorhergehenden Patentansprüche,
**dadurch gekennzeichnet,**
**dass** die elektronische Einheit (E) daraufhin den elektrischen Strom der Leiter (L1, L2, L3) des Niederspannungsstromkreises unterbricht.

12. Schaltgerät (SG) nach einem der vorhergehenden Patentansprüche,
**dadurch gekennzeichnet,**
**dass** bei geöffneten Kontakten (K) der mechanischen Einheit die elektronische Einheit (E) hochohmig ist,
**dass** nach dem Schließen der Kontakte (K) der elektrische Kontakt des Hilfsschalters (A) geschlossen wird, so dass der elektrische Hilfsstromkreis geschlossen wird, so dass die elektronische Einheit (E) daraufhin niederohmig, insbesondere idealerweise supraleitend, wird.

13. Schaltgerät (SG) nach einem der vorhergehenden Patentansprüche,
**dadurch gekennzeichnet,**
**dass** ein Schalter vorgesehen ist, der mit der elektronischen Einheit (E) verbunden ist, und dass beide derart ausgestaltet sind, dass mit dem Schalter zwischen hochohmigen und niederohmigen Zustand der elektronischen Einheit (E) umgeschaltet werden kann;
insbesondere nur bei geschlossenem Zustand der mechanischen Einheit (M).

14. Schaltgerät (SG) nach einem der vorhergehenden Patentansprüche,
**dadurch gekennzeichnet,**
**dass** der Hilfsschalter (A) als Modul ausgeführt ist, das an die mechanische Einheit (M) ankoppelbar ist.

15. Schaltgerät (SG) nach einem der vorhergehenden Patentansprüche,
**dadurch gekennzeichnet,**
**dass** das Schaltgerät (SG) derart ausgestaltet ist, dass im spannungslosen Zustand des Niederspannungsstromkreises die mechanische Einheit (M) immer in die AUS-Stellung überführt werden kann, um die Trennfunktion zu realisieren.

16. Schaltgerät (SG) nach einem der vorhergehenden Patentansprüche,
**dadurch gekennzeichnet,**
**dass** das Schaltgerät (SG) derart ausgestaltet ist, dass im spannungslosen Zustand des Niederspannungsstromkreises und in AUS-Stellung der mechanischen Einheit (M) bei Wechsel zum spannungsanliegenden Zustand die elektronische Einheit (E) hochohmig bleibt.

17. Schaltgerät (SG) nach einem der vorhergehenden Patentansprüche,
**dadurch gekennzeichnet,**
**dass** die elektronische Einheit (E) derart ausgestaltet ist, dass bei Überschreitung eines Stromgrenzwertes des Niederspannungsstromkreises die elektronische Einheit in den hochohmigen Zustand wechselt.

18. Schaltgerät (SG) nach Patentanspruch 17,
**dadurch gekennzeichnet,**
**dass** die elektronische Einheit (E) mit der mechanischen Einheit (M) derart gekoppelt ist, dass bei Überschreitung des Stromgrenzwertes und Wechsel der elektronischen Einheit in den hochohmigen Zustand die mechanische Einheit in die AUS-Stellung gebracht wird, zur Erzielung der Trennfunktion.

19. Verfahren für ein Schaltgerät nach einem der vorhergehenden Ansprüche mit einer Trennfunktion, für einen mehrere Leiter aufweisenden Niederspannungsstromkreis,
bei dem mit einer mechanischen Einheit (M) eine galvanische Unterbrechung der Leiter (L1, L2, L3) des Niederspannungsstromkreises durchgeführt wird, und
dass bei einem Öffnungsvorgang der mechanischen Einheit (M) vor, während oder nach der galvanischen Unterbrechung der Leiter (L1, L2, L3) eine Stromreduzierung der Leiter (L1, L2, L3) des Niederspannungsstromkreises durch eine elektronische Einheit (E) erfolgt,
**dadurch gekennzeichnet,**
**dass** vor dem Öffnen der Kontakte (K) ein elektrischer Kontakt des Hilfsschalters (A) öffnet, so dass ein mit der elektronischen Einheit (E) verbundener und den Hilfsschalter aufweisender elektrischer Hilfsstromkreis geöffnet wird, so dass ein mit der elektronischen Einheit (E) verbundener und den Hilfsschalter aufweisender elektrischer Hilfsstromkreis geöffnet wird, so dass die elektronische Einheit (E) daraufhin den elektrischen Strom der Leiter (L1, L2, L3) des Niederspannungsstromkreises reduziert.

## Claims

1. Switching device (SG) for a low-voltage circuit having a plurality of conductors,
- comprising a housing (GEH) with connection contacts (AK1, ..., AK6) which are arranged on the housing and have the purpose of connecting conductors (L1, L2, L3) of the low-voltage circuit,
- comprising a mechanical unit (M) which is located in the housing, has an isolating function, an OFF or ON position and isolating contacts (K1, K2, K3) for galvanically interrupting the conductors (L1, L2, L3) of the low-voltage circuit,
wherein
an electronic unit (E) is provided which is connected to the mechanical unit (M) in series on the current flow side,
an auxiliary switch (A) is provided which is connected to the mechanical unit (M) and is in turn connected to the electronic unit (E),
the auxiliary switch (A) and the electronic unit (E) are configured in such a way that
during an opening process of the mechanical unit (M) the electronic unit (E) has high impedance,
**characterized**
**in that** the auxiliary switch (A) is mechanically connected to the mechanical unit (M), in that before the opening of the contacts (K) an electrical contact of the auxiliary switch (A) opens so that an electrical auxiliary circuit which is connected to the electronic unit (E) and has the auxiliary switch is opened, so that the electronic unit (E) subsequently reduces the electrical current of the conductors (L1, L2, L3) of the low-voltage circuit.

2. Switching device (SG) according to Patent Claim 1,
**characterized**
**in that** the isolating function is **characterized by**:
- visibility of the isolating contacts (K1, K2, K3) in the OFF position, in particular through a transparent part of the housing (GEH), or
- an, in particular unambiguous, display of the position of the isolating contacts (K1, K2, K3), in particular, by an operator control lever, a switch position display or a display device.

3. Switching device (SG) according to Patent Claim 1 or 2,
**characterized**
**in that** the isolating function is **characterized by** a minimum clearance of the opened isolating contacts in the OFF position as a function of the rated surge voltage impedance and the degree of soiling,
in that, in particular, the minimum clearance is between 0.01 mm and 14 mm.

4. Switching device (SG) according to Patent Claim 1, 2 or 3,
**characterized**
**in that** the isolating function is **characterized by** a minimum clearance of the opened isolating contacts in the OFF position as a function of the rated surge voltage impedance and the degree of soiling,
in that the minimum clearance is between 0.01 mm at 0.33 kV and 14 mm at 12 kV and with a degree of soiling 1 for nonhomogeneous fields.

5. Switching device (SG) according to one of the preceding patent claims,
**characterized**
**in that** the mechanical unit (M) has an operator control lever or a switching mechanism which is driven manually, by motor, pneumatically or by a spring mechanism, in order to activate the isolating contacts (K1, K2, K3) in order to bring about the OFF or ON position.

6. Switching device (SG) according to one of the preceding patent claims,
**characterized**
**in that** in an opening process of the mechanical unit (M) the impedance of the electronic unit (E) becomes high before the opening of the contacts (K), during the opening of the contacts (K) or after the opening of the contacts (K).

7. Switching device (SG) according to one of the preceding patent claims,
**characterized**
**in that** the mechanical unit (M) is a mechanical unit of a load-break switch, in particular the switching device (SG) is configured as an isolating switch.

8. Switching device (SG) according to one of the preceding patent claims,
**characterized**
**in that** in a closing process of the mechanical unit (M) to the ON position, the impedance of the electronic unit (E) becomes low after the closing of the contacts.

9. Switching device (SG) according to one of the preceding patent claims,
**characterized**
**in that** the electronic unit (E) is embodied with semiconductors, in particular is a semiconductor switch.

10. Switching device (SG) according to one of the preceding patent claims,
**characterized**
**in that** when a mechanical unit (M) is opened or there is an OFF position, the impedance of the electronic unit (E) is high.

11. Switching device (SG) according to one of the preceding patent claims,
**characterized**
**in that** the electronic unit (E) subsequently interrupts the electrical current of the conductors (L1, L2, L3) of the low-voltage circuit.

12. Switching device (SG) according to one of the preceding patent claims,
**characterized**
**in that** when contacts (K) of the mechanical unit are opened, the electronic unit (E) has high impedance,
**in that** after the closing of the contacts (K) the electrical contact of the auxiliary switch (A) is closed so that the electrical auxiliary circuit is closed, so that the impedance of the electronic unit (E) then becomes low, in particular the electronic unit (E) ideally becomes super-conductive.

13. Switching device (SG) according to one of the preceding patent claims,
**characterized**
**in that** a switch is provided which is connected to the electronic unit (E), and in that both are configured in such a way that the switch can be used to switch between the high-impedance and low-impedance state of the electronic unit (E);
in particular only in the closed state of the mechanical unit (M) .

14. Switching device (SG) according to one of the preceding patent claims,
**characterized**
**in that** the auxiliary switch (A) is embodied as a module which can be coupled to the mechanical unit (M).

15. Switching device (SG) according to one of the preceding patent claims,
**characterized**
**in that** the switching device (SG) is configured in such a way that in the de-energized state of the low-voltage circuit the mechanical unit (M) can always be moved into the OFF position in order to implement the isolating function.

16. Switching device (SG) according to one of the preceding patent claims,
**characterized**
**in that** the switching device (SG) is configured in such a way that in the de-energized state of the low-voltage circuit and in the OFF position of the mechanical unit (M) the electronic unit (E) continues to have high impedance at the changeover to the state in which voltage is applied.

17. Switching device (SG) according to one of the preceding patent claims,
**characterized**
**in that** the electronic unit (E) is configured in such a way that when a current limiting value of the low-voltage circuit is exceeded, the electronic unit changes into the high-impedance state.

18. Switching device (SG) according to Patent Claim 17, **characterized**
**in that** the electronic unit (E) is coupled to the mechanical unit (M) in such a way that when the current limiting value is exceeded and the electronic unit changes into the high-impedance state the mechanical unit is moved into the OFF position, in order to bring about the isolating function.

19. Method for a switching device according to one of the preceding claims having an isolating function for a low-voltage circuit having a plurality of conductors,
in which a galvanic interruption of the conductors (L1, L2, L3) of the low-voltage circuit is implemented with a mechanical unit (M), and
during an opening process of the mechanical unit (M) before, during or after the galvanic interruption of the conductors (L1, L2, L3) the current of the conductors (L1, L2, L3) of the low-voltage circuit is reduced by an electronic unit (E),
**characterized**
**in that** before the opening of the contacts (K) an electrical contact of the auxiliary switch (A) opens so that an electrical auxiliary circuit which is connected to the electronic unit (E) and has the auxiliary switch is opened, so that the electronic unit (E) subsequently reduces the electrical current of the conductors (L1, L2, L3) of the low-voltage circuit.

## Revendications

1. Appareil de commutation (SG) destiné à un circuit électrique basse tension qui présente plusieurs conducteurs, qui comprend :
- un boîtier (GEH) comprenant des contacts de connexion (AK1, ..., AK6) disposés contre le boîtier, à des fins de connexion de conducteurs (L1, L2, L3) du circuit électrique basse tension ;
- une unité mécanique (M) logée dans le boîtier, comprenant une fonction de déconnexion et une position d'arrêt ou de marche, qui présente des contacts de déconnexion (K1, K2, K3) à des fins de déconnexion galvanique des conducteurs (L1, L2, L3) du circuit électrique basse tension ;
dans lequel
on prévoit une unité électronique (E) qui est montée, du côté de la circulation du courant, en série par rapport à l'unité mécanique (M) ;
on prévoit un commutateur auxiliaire (A) relié à l'unité mécanique (M), qui est relié à son tour à l'unité électronique (E) ;
le commutateur auxiliaire (A) et l'unité électronique (E) sont conçus d'une manière telle que, dans le cas d'un processus d'ouverture de l'unité mécanique (M), l'unité électronique (E) prend une valeur ohmique élevée ;
**caractérisé en ce que** le commutateur auxiliaire (A) est relié par voie mécanique à l'unité mécanique (M) d'une manière telle qu'un contact électrique du commutateur auxiliaire (A) s'ouvre avant l'ouverture des contacts (K), tant et si bien qu'un circuit de courant électrique auxiliaire relié à l'unité électronique (E) et présentant le commutateur auxiliaire s'ouvre, d'une manière telle que l'unité électronique (E) réduit par conséquent le courant électrique des conducteurs (L1, L2, L3) du circuit électrique basse tension.

2. Appareil de commutation (SG) selon la revendication 1, **caractérisé en ce que** la fonction de déconnexion est **caractérisée par** :
- une visibilité des contacts de déconnexion (K1, K2, K3) dans la position d'arrêt, en particulier par l'intermédiaire d'une partie transparente du boîtier (GEH) ;
ou
- un affichage, en particulier univoque, de la position des contacts de déconnexion (K1, K2, K3), en particulier par l'intermédiaire d'un levier de commande, d'un affichage de la position de commutation ou d'un mécanisme d'affichage.

3. Appareil de commutation (SG) selon la revendication 1 ou 2, **caractérisé :**
**en ce que** la fonction de déconnexion est **caractérisée par** une distance minimale d'isolement des contacts de déconnexion ouverts dans la position d'arrêt en fonction de la résistance à une tension assignée de tenue aux chocs et du degré de salissure ;
en ce que, en particulier, la distance minimale d'isolement se situe entre 0,01 mm et 14 mm.

4. Appareil de commutation (SG) selon la revendication 1, 2 ou 3, **caractérisé :**
**en ce que** la fonction de déconnexion est **caractérisée par** une distance minimale d'isolement des contacts de déconnexion ouverts dans la position d'arrêt en fonction de la résistance à la tension assignée de tenue aux chocs et en fonction du degré de salissure ;
en ce que la distance minimale d'isolement se situe entre 0,01 mm à 0,33 kV et 14 mm à 12 kV et le degré de salissure s'élève à 1 pour des champs non homogènes.

5. Appareil de commutation (SG) selon l'une quelconque des revendications précédentes, **caractérisé :**
**en ce que** l'unité mécanique (M) présente un levier de commande ou un mécanisme de commutation qui est entraîné de manière manuelle, de manière motorisée, de manière pneumatique ou par l'intermédiaire d'un accumulateur à ressort, à des fins d'actionnement des contacts de déconnexion (K1, K2, K3) dans le but d'atteindre la position d'arrêt ou de marche.

6. Appareil de commutation (SG) selon l'une quelconque des revendications précédentes, **caractérisé :**
**en ce que**, dans le cas d'un processus d'ouverture de l'unité mécanique (M) avant l'ouverture des contacts (K), pendant l'ouverture des contacts (K) ou après l'ouverture des contacts (K), l'unité électronique prend une valeur ohmique élevée.

7. Appareil de commutation (SG) selon l'une quelconque des revendications précédentes, **caractérisé :**
**en ce que** l'unité mécanique (M) représente une unité mécanique d'un interrupteur à coupure en charge ; en particulier en ce que l'appareil de commutation (SG) est réalisé sous la forme d'un sectionneur.

8. Appareil de commutation (SG) selon l'une quelconque des revendications précédentes, **caractérisé :**
**en ce que**, dans le cas d'un processus de fermeture de l'unité mécanique (M), dans le but d'atteindre la position de marche après la fermeture des contacts, l'unité électronique (E) prend une valeur ohmique basse.

9. Appareil de commutation (SG) selon l'une quelconque des revendications précédentes, **caractérisé :**
**en ce que** l'unité électronique (E) est réalisée avec des semiconducteurs, en particulier représente un commutateur à semiconducteurs.

10. Appareil de commutation (SG) selon l'une quelconque des revendications précédentes, **caractérisé :**
**en ce que**, dans le cas d'une unité mécanique (M) ouverte, respectivement dans le cas d'une position d'arrêt, l'unité électronique (E) prend une valeur ohmique élevée.

11. Appareil de commutation (SG) selon l'une quelconque des revendications précédentes, **caractérisé :**
**en ce que** l'unité électronique (E) coupe ensuite le courant électrique des conducteurs (L1, L2, L3) du circuit électrique basse tension.

12. Appareil de commutation (SG) selon l'une quelconque des revendications précédentes, **caractérisé :**
**en ce que**, dans le cas des contacts ouverts (K) de l'unité mécanique, l'unité électronique (E) prend une valeur ohmique élevée ;
**en ce que**, après la fermeture des contacts (K), le contact électrique du commutateur auxiliaire (A) est fermé d'une manière telle que le circuit de courant électrique auxiliaire est fermé, si bien que l'unité électronique (E) prend par conséquent une valeur ohmique basse, en particulier, de manière idéale, devient supraconductrice.

13. Appareil de commutation (SG) selon l'une quelconque des revendications précédentes, **caractérisé :**
**en ce que** l'on prévoit un commutateur qui est relié à l'unité électronique (E), et en ce que les deux sont mis hors circuit, d'une manière telle qu'avec le commutateur on peut passer par commutation d'un état de valeur ohmique élevée à un état de valeur ohmique basse et vice versa en ce qui concerne l'unité électronique (E) ; en particulier uniquement à l'état fermé de l'unité mécanique (M).

14. Appareil de commutation (SG) selon l'une quelconque des revendications précédentes, **caractérisé :**
**en ce que** le commutateur auxiliaire (A) est réalisé sous la forme d'un module qui peut venir s'accoupler à l'unité mécanique (M).

15. Appareil de commutation (SG) selon l'une quelconque des revendications précédentes, **caractérisé :**
**en ce que** l'appareil de commutation (SG) est réalisé d'une manière telle que dans l'état hors tension du circuit électrique basse tension, on peut toujours faire passer l'unité mécanique (M) dans la position d'arrêt afin de mettre en œuvre la fonction de déconnexion.

16. Appareil de commutation (SG) selon l'une quelconque des revendications précédentes, **caractérisé :**
**en ce que** l'appareil de commutation (SG) est réalisé d'une manière telle que dans l'état hors tension du circuit électrique basse tension et dans la position d'arrêt de l'unité mécanique (M), lors d'un changement pour prendre l'état sous tension, l'unité électronique (E) conserve une valeur ohmique élevée.

17. Appareil de commutation (SG) selon l'une quelconque des revendications précédentes, **caractérisé :**
**en ce que** l'unité électronique (E) est réalisée d'une manière telle que dans le cas d'un dépassement vers le haut d'une valeur limite de courant du circuit électrique basse tension, l'unité électronique est soumise à un changement pour passer à l'état correspondant à une valeur ohmique élevée.

18. Appareil de commutation (SG) selon la revendication 17, **caractérisé en ce que** l'unité électronique (E) est couplée à l'unité mécanique (M) d'une manière telle que, lors d'un dépassement vers le haut de la valeur limite de courant et d'un changement de l'unité électronique qui passe à l'état correspondant à une valeur ohmique élevée, l'unité mécanique est amenée dans la position d'arrêt pour pouvoir mettre en œuvre la fonction de déconnexion.

19. Procédé destiné à un appareil de commutation selon l'une quelconque des revendications précédentes, comprenant une fonction de déconnexion, destiné à un circuit électrique basse tension qui présente plusieurs conducteurs,
dans lequel, avec une unité mécanique (M), on met en œuvre une déconnexion galvanique des conducteurs (L1, L2, L3) du circuit électrique basse tension ; et
au cours d'un processus d'ouverture de l'unité mécanique (M), avant, pendant ou après la déconnexion galvanique des conducteurs (L1, L2, L3), une réduction du courant des conducteurs (L1, L2, L3) du circuit électrique basse tension a lieu par l'intermédiaire d'une unité électronique (E) ;
**caractérisé en ce que**, avant l'ouverture des contacts (K), on ouvre un contact électrique du commutateur auxiliaire (A), d'une manière telle que l'on ouvre un circuit de courant électrique auxiliaire qui est relié à l'unité électronique (E) et qui présente le commutateur auxiliaire, d'une manière telle que l'on ouvre un circuit de courant électrique auxiliaire qui est relié à l'unité électronique (E) et qui présente le commutateur auxiliaire, tant et si bien que l'unité électronique (E) réduit en conséquence le courant électrique des conducteurs (L1, L2, L3) du circuit électrique basse tension.
